# EUROPÄISCHE PATENTSCHRIFT

(11) **EP 1 289 675 B1**
(45) Veröffentlichungstag und Bekanntmachung des Hinweises auf die Patenterteilung: **02.03.2005**
(21) Anmeldenummer: 01945149.1
(22) Anmeldetag: 17.05.2001
(51) Int. Cl.: B05C 5/00

(54) **VERFAHREN UND VORRICHTUNG ZUR VORHANGBESCHICHTUNG**
METHOD AND DEVICE FOR CURTAIN COATING
PROCEDE ET DISPOSITIF DE COUCHAGE PAR VOILE

(30) Priorität: 02.06.2000 DE 10027034
(43) Veröffentlichungstag der Anmeldung: 12.03.2003
(73) Patentinhaber: Mitsubishi Hitec Paper Flensburg GmbH, 24941 Flensburg (DE)
(72) Erfinder: ARASE, Haruo, 24943 Flensburg (DE); KRANZ, Erich, 24939 Flensburg (DE); HILLER, Volker, 24944 Flensburg (DE)
(86) Internationale Anmeldenummer: PCT/EP2001/005639
(87) Internationale Veröffentlichungsnummer: WO 2001/091917

(56) Entgegenhaltungen:
- EP-A- 0 440 279
- EP-A- 0 489 978
- DE-B- 1 269 546
- US-A- 4 842 900

## Beschreibung

Die vorliegende Erfindung betrifft ein Verfahren sowie eine dafür verwendete Vorrichtung zum Vorhangbeschichten, bei dem ein frei fallender Flüssigkeitsvorhang aus mindestens einer Lage auf ein kontinuierlich bewegtes bahnförmiges Trägermaterial aufgetragen wird.

Solche Vorhangbeschichtungsverfahren gewinnen immer mehr an Bedeutung durch ihre zahlreichen Vorteile, zu denen neben der Möglichkeit, gleichzeitig mehrere Lagen unterschiedlicher Beschichtungsflüssigkeiten aufzutragen, auch exquisite Oberffächeneigenschaften der aufgetragenen Beschichtungen zählen. Häufig werden die Vorhangbeschichtungsverfahren zur Herstellung von Photopapieren und magnetischen Aufzeichnungspapieren eingesetzt, wobei jedoch auch zunehmend von weiteren möglichen Einsatzgebieten der Vorhangbeschichtungsverfahren beispielsweise zur Herstellung von wärme- und druckempfindlichen Aufzeichnungsmaterialien, Tintenstrahlempfangsmedien sowie pigmentbeschichteten Aufzeichnungsmaterialien berichtet wird.

Unter den bekannten Vorhangbeschichtungsverfahren sind in erster Linie zwei Arten als von besonderer Bedeutung hervorzuheben, die sogenannten Schlitzgießer, bei denen die Beschichtungsflüssigkeit durch einen nach unten gerichteten, quer über das zu beschichtende bahnförmige Trägermaterial angeordneten Auslaßspalt austritt und dort unmittelbar den frei fallenden Flüssigkeitsvorhang ausbildet, und die sogenannten Gleitflächengießer. Hier wird die Beschichtungsflüssigkeit zunächst auf eine abwärts geneigte Gleitfläche aufgegeben, wo die Flüssigkeit in einem dünnen Film unter dem Einfluß der Schwerkraft die Gleitfläche hinab fließt und an deren Ende den frei fallenden Flüssigkeitsvorhang ausbildet.

Ohne auf eine der beiden vorne stehenden Ausführungsarten zur Ausbildung eines Flüssigkeitsvorhangs beschränkt zu sein, sind nach der Ausbildung des Flüssigkeitsvorhangs zahlreiche Probleme zu bewältigen, den Flüssigkeitsvorhang zu stabilisieren und möglichst gleichmäßig auf das kontinuierlich bewegte bahnförmige Trägermaterial aufzubringen.

Eines dieser Probleme resultiert insbesondere bei anzustrebenden höheren Produktionsgeschwindigkeiten durch vom Trägermaterial mitgerissene Luft, die während des Beschichtungsprozesses eine permanente dynamische Verzerrung der Benetzungslinie bewirkt. Dabei ist im Sinne dieser Erfindung als Benetzungslinie die quer über die Bahn des Trägermaterials verlaufende, im Idealfall statische und geradlinige Schnittachse des Flüssigkeitsvorhangs mit dem Trägermaterial zu verstehen. Beschichtungsfehler wie beispielsweise eine ungleichmäßige Dicke der aufgetragenen Beschichtung und Produktionsstörungen wegen vollständig abreißender Flüssigkeitsvorhänge sind typische Folgen starker Verzerrungen der Benetzungslinie.

Zahlreiche Vorschläge zur Lösung dieses seit langer Zeit bekannten, besonders unangenehmen Problems wurden in der Vergangenheit gemacht.

Entsprechend eines Vorschlags der **FR 1.463.674** wird die mittels Vorhangbeschichtungsverfahren zu beschichtende Materialbahn zwischen zwei vor und hinter der Benetzungslinie befindliche Leitwalzen durch ein in einiger Entfernung vor der Benetzungslinie angeordnetes Messer leicht abwärts gelenkt. Das Messer bildet eine luftdichte Abschirmung für die von der Materialbahn zum Flüssigkeitsvorhang hin mitgerissene Luft und soll so nachhaltig die störenden Einflüsse der in Richtung des Flüssigkeitsvorhangs orientierten Luftbewegungen verhindern. Eine weitere Ausführungsform sieht ein hohles, unten offenes Messer vor, mit dem zusätzlich Luft abgesaugt werden kann. Nachteilig bei diesem Vorschlag mit all seinen Ausführungsformen sind die durch den reibungsintensiven Kontakt der Bahnoberfläche mit dem Messer erzeugten Staubpartikel, die sich an der Messervorderseite sammeln, von der Materialbahn zur Benetzungslinie hin mitgerissen werden und so Beschichtungsfehler hervorrufen. Für wärme- und druckempfindliche Aufzeichnungsmaterialien, auf deren Aufzeichnungsschicht mit dem Flüssigkeitsvorhang eine weitere Beschichtung beispielsweise zur Ausbildung einer Schutzschicht aufgetragen werden soll, ist dieser Vorschlag nicht brauchbar, da aufgrund der Reibung zwischen Bahnoberfläche und Messer eine Streifenbildung in der Aufzeichnungsschicht zu beobachten ist.

Zahlreiche Vorschläge zielen auf eine Stabilisierung des Flüssigkeitsvorhangs durch Luftabsaugvorrichtungen, wie eine solche beispielsweise in der **EP - B - 0 489 978 -** entsprechend der **US 5,224,996 -** in Form eines konkav um eine Umlenkwalze für die zu beschichtende Materialbahn geformten, verschiedene Luftkammem aufweisenden Luftschildes vorgestellt wird. Das Luftschild wird begrenzt durch zwei Endregionen, an denen ein erhöhter Luftwiderstand durch unterschiedliche Komponenten, beispielsweise in Form von Bürsten, bewirkt wird. Bei den Komponenten wird ein unmittelbarer Kontakt zur Materialbahn verhindert wegen nicht zu bewältigender Produktionsbeeinträchtigungen.

In der **US 3,867,901** wird auf die ebene, zu beschichtende Materialbahn ein sich parallel zum Flüssigkeitsvorhang erstreckendes Luftschild einschließlich einer integrierten Absaugvorrichtung aufgestellt. Wegen des zur Absicherung eines nachhaltigen Effektes sicherzustellenden möglichst geringen Abstandes zwischen Luftschildunterkante und Materialbahn besteht insbesondere bei geradlinig geführten Materialbahnen die Gefahr eines Kontaktes von Luftschild und empfindlicher Materiatbahnoberftäche, da ein leichtes Flattem der Materialbahn nie vollständig auszuschließen ist. Ein weiterer Nachteil dieses Vorschlages ist die offensichtlich notwendige Beschränkung auf viel zu geringe Produktionsgeschwindigkeiten von 150 - 200 m/min.

Zur Bewirkung eines gegen die Bewegungsrichtung der zu beschichtenden Materialbahn orientierten Luftstroms, der knapp vor der Benetzungslinie beginnend unmittelbar oberhalb der zu beschichtenden Materialbahn aufgebracht wird und so die von der Materialbahn mitgerissene Luft abtrennen und abführen soll, wurden in der Vergangenheit bereits verschiedene Luftleitsysteme vorgeschlagen, die allesamt eine Luftzuführung in unmittelbarer Nähe zum Flüssigkeitsvorhang und eine Luftabsaugung in größerer Entfernung vom Flüssigkeitsvorhang vorsehen. Während die **EP - A - 0 906 789** und ähnlich die **EP - A - 0 704 752** die Umsetzung eines solchen Luftleitsystems mit konkav um eine jeweils kreisförmig geführte Materialbahn ausgebildeten Luftschilden vorsehen, zielt die **DE - A - 198 08 159** auf eine Umsetzung mit einem Luftschild, das auf eine geradlinig geführte Materialbahn aufgesetzt ist. Alle vorstehend gewürdigten Anordnungen zur Stabilisierung des Flüssigkeitsvorhangs durch Luftschilde mit Luftabsaug- bzw. Luftleitsystemen weisen den Nachteil einer mehr oder weniger weitgehenden Beschränkung hinsichtlich zu erzielender Produktionsgeschwindigkeiten unterhalb von 500 m/min, gewöhnlich sogar unterhalb von 250 m/min auf. Auch das Erfordernis eines möglichst geringen Abstandes zwischen Luftschildunterkante und zu beschichtender Materialbahn, das zu erfüllen notwendig ist, um den erwünschten Effekt nachhaltig erzielen zu können, wirkt sich nachteilig auf die Einsatzmöglichkeiten solcher Systeme aus, wie vorne stehend zur **US 3,867,901** kurz erläutert.

Aus der **EP - A - 0 440 279** schließlich ist eine Vorrichtung zur Durchführung des Vorhangbeschichtungsverfahrens bekannt, bei der eine Beeinträchtigung des gebildeten Flüssigkeitsvorhangs durch den Einsatz einer Kombination aus Luftschild ohne Luftzuführund -absaugvorrichtungen mit einer nachgeschalteten Bürste vermieden werden soll. Die Bürste ist dabei wesentlich wirksamer hinsichtlich einer Verminderung der zur Benetzungslinie hin orientierten Luftströmung als das Luftschild. Weitere Ausführungsformen sehen die Anordnung mehrerer Bürstenreihen gegebenenfalls in Kombination mit insbesondere vor den Bürsten angebrachten, quer über die Materialbahn laufenden Kunststoffstreifen als Luftstrombrecher vor. Wie die aufgeführten Beispiele zeigen, ist mit der bekannten Vorrichtung eine vergleichmäßigte Beschichtungsdicke zu erreichen, jedoch mit einer offensichtlich notwendig starken Beschränkung auf viel zu geringe Produktionsgeschwindigkeiten von 200 - 230 m/min. Die diskutierte Schrift gibt keinen Hinweis auf in der Vorrichtung einzusetzende Luftleitsysteme.

Es ist die Aufgabe der vorliegende Erfindung, die zuvor diskutierten Probleme zu lösen und ein Verfahren sowie eine dafür zu verwendende Vorrichtung zum Vorhangbeschichten vorzustellen, bei dem ein frei fallender Flüssigkeitsvorhang aus mindestens einer Lage auf ein kontinuierlich bewegtes bahnförmiges Trägermaterial aufgetragen wird, wobei das Verfahren und die Vorrichtung hohe Produktionsgeschwindigkeiten ermöglichen und keine nennenswerten Probleme aufgrund von Kontaktreibung zwischen Vorrichtungsbestandteilen und bahnförmigem Trägermaterial aufweisen sollen. Es ist ein weiterer Aspekt der Aufgabe, daß die Vorrichtung eine einfache Konstruktion darstellt und leicht zu handhaben ist.

Die Aufgabe wird erfindungsgemäß durch ein Vorhangbeschichtungsverfahren gelöst, bei dem ein frei fallender Flüssigkeitsvorhang aus mindestens einer Lage auf ein kontinuierlich bewegtes bahnförmiges Trägermaterial aufgetragen wird, wobei, in Bewegungsrichtung des bahnförmigen Trägermaterials gesehen, die von dem Trägermaterial mitgerissene Luft vor der Benetzungslinie durch eine mindestens zwei Bürstenreihen umfassende Konstruktion mit auf dem Trägermaterial aufliegenden Borstenhaaren vom bahnförmigen Trägermaterial abgestreift und durch eine Luftabsaugvorrichtung abgesaugt wird, und wobei die Luftabsaugvorrichtung zwischen den mindestens zwei Bürstenreihen integriert ist. Das Verfahren bewirkt, daß die von dem Trägermaterial mitgerissene Luft vor der Benetzungslinie abgeführt wird, weshalb eine kontinuierliche Luftabführung bevorzugt ist. Auch erweist es sich als Vorteil, wenn sich die Bürstenkonstruktion mindestens über die volle Breite des bahnförmigen Trägermaterials ausdehnt, da so eine Luftabführung über die volle Breite des Trägermaterials ermöglicht wird.

Das erfindungsgemäße Verfahren ist besonders gut geeignet, wenn das Trägermaterial eine wärmeempfindliche oder eine druckempfindliche Aufzeichnungsschicht enthält. Das erfindungsgemäße Verfahren ermöglicht dabei die Durchführung einer weiteren Beschichtung beispielsweise zur Ausbildung einer Schutzschicht auf den wärme- oder druckempfindlichen Aufzeichnungsmaterialien auch bei höheren Produktionsgeschwindigkeiten mit über 500 m/min und bevorzugt mit über 800 m/min, ohne daß der Flüssigkeitsvorhang durch die vom Trägermaterial mitgerissene Luft nennenswert verzerrt wird.

Die der Erfindung zugrundeliegende neue Vorrichtung zeichnet sich dadurch aus, daß in Bewegungsrichtung des bahnförmigen Trägermaterials gesehen, vor der Benetzungslinie eine mindestens zwei Bürstenreihen umfassende Konstruktion angeordnet ist, deren Bürstenreihen Borstenhaare besitzen, die zur Auflage auf das bahnförmige Trägermaterial vorgesehen sind, und wobei die Konstruktion eine Luftabsaugvorrichtung umfaßt, die zwischen die Bürstenreihen integriert ist.

In den dieser Erfindung zugrundeliegenden Versuchsreihen erwies es sich als vorteilhaft, die Saugleistung der Luftabsaugvorrichtung steuerbar auszuführen, um die Saugleistung den individuellen Erfordernissen anpassen zu können.

Sofern das Trägermaterial auf seiner Oberfläche Staub mitführt, ist die erfindungsgemäße Vorrichtung sehr hilfreich zur Reinigung des Trägermaterials vor seiner Beschichtung.
Die, in Bewegungsrichtung des Trägermaterials gesehen, erste Bürstenreihe wirbelt den losen Staub, der beispielsweise auf der Trägermaterialoberseite vorhandene, nicht gebundene Pigmente und Faserfeinmaterial aufweist, auf. Die Luftabsaugvorrichtung erfaßt diesen Staub und führt ihn ab, weshalb ein in die Absaugvorrichtung integrierter Staubfilter vorteilhaft ist. Die, in Bewegungsrichtung des Trägermaterials gesehen, zweite Bürstenreihe verhindert, daß der durch die erste Bürstenreihe aufgewirbelte Staub bis zur Benetzungslinie vordringen kann und erlaubt darüber hinaus eine zweite Oberflächenreinigung des Trägermaterials.

In den zahlreichen Versuchen zur Optimierung der erfindungsgemäßen Vorrichtung wurde festgestellt, daß zur sicheren Beherrschung höherer Produktionsgeschwindigkeiten die Borstenhaare der, in Bewegungsrichtung des Trägermaterials gesehen, letzten Bürstenreihe in einer Entfernung zur Benetzungslinie von maximal 80 mm und bevorzugt von maximal 30 mm anzuordnen ist. Bei einer zu großen Entfernung zwischen der letzten Bürstenreihe und der Benetzungslinie wird trägeroberflächennahe Umgebungsluft vom bahnförmigen Trägermaterial in so großer Menge aus dem Bereich zwischen Bürstenkonstruktion und Flüssigkeitsvorhang in Richtung Benetzungslinie mitgerissen, daß es trotz Verwendung der erfindungsgemäßen Vorrichtung zur Verzerrung der Benetzungslinie kommt und daß somit eine befriedigende Aufgabenlösung nicht mehr möglich ist.

Zur Erfüllung der dieser Erfindung zugrundeliegenden Aufgabe, hohe Produktionsgeschwindigkeiten für das Vorhangbeschichtungsverfahren zu ermöglichen und gleichzeitig eine möglichst schonende Oberflächenbehandlung des bahnförmigen Trägermaterials zu garantieren, müssen die Borstenhaare der Bürstenreihen, unter denen das Trägermaterial kontinuierlich vorbei bewegt wird, zum einen weich genug sein, um beispielsweise keine Kratzer oder Streifen auf der Oberfläche des beispielsweise wärme- oder druckempfindlichen Aufzeichnungsmaterials zu bewirken und zum andern steif genug, um die durch das Trägermaterial mitgerissene Luft von der Benetzungslinie fernzuhalten. Letzteres muß auch dann gewährleistet sein, wenn die Bürstenreihen mit nur geringem Druck auf der Oberfläche des bahnförmigen Trägermaterials aufliegen und die Borsten der Bürstenreihen nur wenig vom Trägermaterial abgelenkt werden. Es wurde erkannt, daß diese Aufgabe besonders gut erfüllt wird, wenn die jeweilige Dicke der Bürstenreihen in einem Bereich zwischen 1 und 15 mm und bevorzugt zwischen 3 und 8 mm liegt. Die Dicke der Bürstenreihen wird dabei in Bewegungsrichtung des Trägermaterials am der Unterkante der Borstenhalter gemessen. Die freie Länge der Borstenhaare, gemessen von der Unterkante der Borstenhalter bis zur Oberfläche des bahnförmigen Trägermaterials, beträgt dabei maximal 80 mm und bevorzugt maximal 30 mm und in beiden Fällen nicht weniger als 10 mm.

Die Borstenhaare können vorzugsweise in Bündeln angeordnet sein, die an der Borstenhalterunterkante einen kreisförmigen Querschnitt aufweisen, dessen Durchmesser sich in Richtung der Oberfläche des zu beschichtenden Trägermaterials erweitert, so daß die Bündel eine kegelstumpfförmige Ausbildung aufweisen, ohne daß die Erfindung auf eine solche Ausbildung der Bürsten bzw. Bürstenreihe beschränkt wäre.

Grundsätzlich sind die unterschiedlichsten Borstenmaterialien möglich. Im Rahmen der Versuchsarbeiten, die auch die vorne stehenden Ergebnisse hervorbrachten, konnte jedoch völlig überraschend festgestellt werden, daß besonders gute Ergebnisse zu erzielen sind, sofern die Bürstenreihen Borstenhaare umfassen, die aus synthetischem Material wie beispielsweise Polyester oder Polypropylen sind, wobei Borstenhaare aus Polyamid besonders bevorzugt sind. Ferner zeigte sich, daß dabei die der Erfindung zugrundeliegende Aufgabe besonders gut zu erfüllen ist, wenn die Borstenhaare der Bürstenreihen eine maximale Dicke von 0,2 mm und bevorzugt von 0,1 mm haben.

Sehr gute Ergebnisse zeigt das erfindungsgemäße Verfahren sowie die dieses Verfahren ermöglichende Vorrichtung, wenn die Borstenhaare der mindestens zwei Bürstenreihen einen Abstand zueinander von maximal 100 mm haben, wobei ein Abstand, der maximal 30 mm ausmacht, eine bevorzugte Ausführungsform darstellt. Dabei wird dieser Abstand in Höhe der Oberfläche des Trägermaterials gemessen.

Bei dem Auftreffen des Flüssigkeitsvorhangs auf das bahnförmige Trägermaterial entlang der Benetzungslinie können mehr oder weniger große Flüssigkeitströpfchen entstehen, die teilweise in Bewegungsrichtung des Trägermaterials wegspritzen und teilweise gegen dessen Bewegungsrichtung in den Bereich zwischen Bürstenkonstruktion und Flüssigkeitsvorhang. Es kann dabei die Gefahr bestehen, daß diese Flüssigkeitströpfchen die Borstenhaare der, in Bewegungsrichtung des Trägermaterials gesehen, letzten Bürstenreihe verschmutzen. Nach Aushärtung der Flüssigkeitströpfchen als Farbspritzer auf den verschmutzten Borstenhaaren können diese Spritzer Kratzer oder Streifen auf der empfindlichen Oberfläche des Trägermaterials bewirken, weshalb der Einsatz einer Schmutzfanglippe besonders nützlich ist. Diese Schmutzfanglippe ist, in Bewegungsrichtung des Trägermaterials gesehen, hinter der letzten Bürstenreihe angeordnet und dehnt sich mindestens über die volle Breite des bahnförmigen Trägermaterials aus. Als Material für die Schmutzfanglippe bietet sich insbesondere Metall oder Kunststoff an, ohne darauf beschränkt zu sein. Um eine optimale Wirkungsweise der Schmutzfanglippe zu gewährleisten, ist es bevorzugt, daß der Abstand der Schmutzfanglippe zum bahnförmigen Trägermaterial in einem Bereich zwischen 0,5 und 2 mm liegt Ein solch geringer Abstand ist jedoch nur möglich, wenn die Bahn im Bereich der Schmutzfanglippe besonders wenig zum Flattern neigt, was insbesondere bei einer kreisförmig geführten oder bei einer mittels Leitwalzen unterstützen Trägermaterialbahn gegeben ist.

Zur weiteren Steigerung möglicher Produktionsgeschwindigkeiten sieht eine weitere Ausführungsform die Verwendung einer Luftstrombrechungslippe vor, die konstruktiv vergleichbar der Schmutzfanglippe aufgebaut ist und, in Bewegungsrichtung des Trägermaterials gesehen, vor der ersten Bürstenreihe angeordnet ist. Auch hier sind als mögliche Materialien zum Aufbau der Luftstrombrechungstippe Metall oder Kunststoff zu nennen. Als Abstand der Luftstrombrechungslippe zum bahnförmigen Trägermaterial konnte ein Bereich zwischen 0,5 und 2 mm als besonders wirkungsvoll erkannt werden.

Es ist bevorzugt, daß die Borstenhatter auf Führungsschienen sitzen und mit diesen zusammen Bürstenköpfe bilden. Die Führungsschienen der Bürstenköpfe sitzen paßgenau in zugehörigen Bürstenkoptlialterungen. Zum Austausch verschmutzter oder beschädigter Bürstenköpfe werden diese seitlich aus den sie aufnehmenden Bürstenkopfhalterungen herausgezogen, anschließend erfolgt das Einsetzen der neuen Bürstenköpfe durch seitliches Einschieben.

Eine weitere Ausführungsform sieht vor, daß mindestens zwei Bürstenkonstruktionen sternförmig um die Mittelachse einer Art Revo(vermagazin sitzen. Um einen leichten Austausch verschmutzter oder beschädigter Bürstenreihen zu ermöglichen, wird die entsprechend erste Bürstenkonstruktion aus einer Arbeitsposition um die Revolvermittelachse in die mindestens eine Wartungsposition verdreht, während die mindestens zweite Bürstenkonstruktion in die Arbeitsposition verdreht wird. Sofern sich eine Bürstenkonstruktion in Arbeitsposition befindet, liegen die Bürsten, wie in den vorherigen Absätzen beschrieben, auf dem bahnförmigen Trägermaterial auf und bewirken aufgabengemäß die Abführung der vom Trägermaterial mitgerissenen Luft vor der Benetzungslinie. Die entsprechend des vorne stehenden Absatzes auch in dieser Ausführungsform bevorzugten Bürstenköpfe, die aus Führungsschienen mit darauf sitzenden Borstenhaltern bestehen, können bei Bedarf insbesondere in der Wartungsposition der Bürstenkonstruktionen getauscht werden.

Es wurde festgestellt, daß die Bürstenreihen bevorzugt so auszurichten sind, daß sie mit einer gedachten Linie, die senkrecht auf dem Trägermaterial stehend zur Mitte der Unterkante des Borstenhalters führt, einen Winkel α von -30° bis +10° einschließen. Bei der vorzugsweise vorzunehmenden Null- bzw. negativen Einstellung des Winkels α von bis zu -30° zeigen die Borstenhaare in Richtung der Benetzungslinie, während eine positive Einstellung eine Ausrichtung entgegengesetzt zur Bewegungsrichtung des Trägermaterials bedeutet.

Die erfindungsgemäße Vorrichtung ist wahlweise in Form eines gekrümmten, an den Radius einer das bahnförmige Trägermaterial führenden Gegenwalze angepaßten Luftschildes oder in Form einer geradlinigen, auf dem geradlinig geführten, gegebenenfalls mit Walzen oder vergleichbaren Konstruktionsmitteln unterstützten bahnförmigen Trägermaterial aufsitzenden Konstruktion ausgeführt ohne darauf beschränkt zu sein.

Die erfindungsgemäße Vorrichtung ist auch mit weiteren Systemen, die für das Vorhangbeschichtungsverfahren zur Stabilisierung des frei fallenden Flüssigkeitsvorhangs Anwendung finden, kombinierbar.

Die Erfindung wird anhand einer Figur, die das erfindungsgemäße Verfahren unter Benutzung der erfindungsgemäßen Vorrichtung beschreibt, veranschaulicht:

Mit Hilfe eines frei fallenden Flüssigkeitsvorhangs (1), der unter Verwendung eines nicht dargestellten Schlitzgießers einlagig ausgebildet ist, wird Beschichtungsflüssigkeit entlang der Benetzungslinie (4) auf ein geradlinig geführtes, kontinuierlich in Richtung des Pfeils (7) bewegtes bahnförmiges Trägermaterial (2) gelegt. Es wird eine Vorrichtung (3) verwendet, die zwei, in Bewegungsrichtung (7) des Trägermaterials (2) gesehen, hintereinander angeordnete Bürstenreihen (6a, 6b) mit integrierter Luftabsaugvorrichtung (5) umfaßt. Die Luftabsaugvorrichtung (5), von der aus Gründen vereinfachter Darstellung nur der Ansaugschlauch dargestellt ist, weist einen nicht gezeigten Staubfilter auf. Die Borstenhaare der der Benetzungslinie (4) näher gelegenen zweiten Bürstenreihe (6b) weisen zur Benetzungslinie (4) einen Abstand (8) von 30 mm auf, gemessen in Höhe der Oberfläche des Trägermaterials (2). Die beiden Bürstenreihen (6a, 6b) sind jeweils aus Bürstenköpfen und aus die Bürstenköpfe tragenden Bürstenkopfhafterungen (17a, 17b) gebildet. Die Bürstenköpfe setzen sich zusammen aus den die Borstenhaare (11) aufweisenden Borstenhaltern (10a, 10b) und aus Führungsschienen (16a, 16b), an denen die Borstenhalter (10a, 10b) befestigt sind. Die Führungsschienen (16a, 16b) der Bürstenköpfe sitzen paßgenau in den Bürstenkopfhalterungen (17a, 17b) und können bei beabsichtigtem Austausch der Bürstenköpfe seitlich aus den Bürstenkopfhalterungen (17a, 17b) heraus gezogen werden. Die jeweilige Dicke (9a, 9b) der Bürstenreihen (6a, 6b), gemessen an der Unterkante der Borstenhatter (10a, 10b), beträgt 5 mm. Die freie Länge (12) der Borstenhaare (11) zwischen Borstenhalterunterkante und Oberfläche des bahnförmigen Trägermaterials (2) beträgt 30 mm. Die aus Polyamid bestehenden Borstenhaare (11) haben eine Dicke von 0,1 mm. Der Abstand (13) zwischen den Borstenhaaren (11) der Bürstenreihen (6a, 6b) beträgt 30 mm, gemessen in Höhe der Oberfläche des Trägermaterials (2). Eine Schmutzfanglippe (14) aus Kunststoff ist, in Bewegungsrichtung (7) des Trägermaterials (2) gesehen, hinter der zweiten Bürstenreihe (6b) angeordnet und an der entsprechenden Bürstenkopfhalterung (17b) befestigt Der Abstand (15) zwischen Schmutzfanglippe (14) und der Oberfläche des bahnförmigen Trägermaterials (2) beträgt 1 mm, wobei das Trägermaterial (2) im Bereich der Schmutzfanglippe (14) durch eine nicht dargestellte Leitwalze gestützt wird. Die beiden Bürstenreihen (6a, 6b) sind rechtwinklig zum bahnförmigen Trägermaterial (2) ausgerichtet. Die Bürstenreihen (6a, 6b) zeigen in der Seitenansicht eine trapezförmige Ausbildung.

### Begriffsliste

- 1:: Flüssigkeitsvorhang
- 2:: Trägermaterial
- 3:: Vorrichtung zur Stabilisierung eines frei fallenden Flüssigkeitsvorhangs
- 4:: Benetzungslinie
- 5:: Luftabsaugvorrichtung
- 6a:: in Bewegungsrichtung des Trägermaterials gesehen, erste Bürstenreihe
- 6b:: in Bewegungsrichtung des Trägermaterials gesehen, letzte Bürstenreihe
- 7:: Bewegungsrichtung des Trägermaterials
- 8:: Entfernung zwischen der, in Bewegungsrichtung des Trägermaterials gesehen, letzten Bürstenreihe und der Benetzungslinie
- 9a:: Dicke der, in Bewegungsrichtung des Trägermaterials gesehen, ersten Bürstenreihe
- 9b:: Dicke der, in Bewegungsrichtung des Trägermaterials gesehen, letzten Bürstenreihe
- 10a, 10b:: Borstenhalter
- 11:: Borstenhaare
- 12:: freie Länge der Borstenhaare
- 13:: Abstand der Bürstenreihen zueinander
- 14:: Schmutzfanglippe
- 15:: Abstand der Schmutzfanglippe zum bahnförmigen Trägermaterial
- 16a, 16b:: Führungsschienen für die Borstenhalter
- 17a, 17b:: Bürstenkopfhalterungen

## Patentansprüche

1. Vorhangbeschichtungsverfahren, bei dem ein frei fallender Flüssigkeitsvorhang aus mindestens einer Lage auf ein kontinuierlich bewegtes bahnförmiges Trägermaterial aufgetragen wird, **dadurch gekennzeichnet, daß**, in Bewegungsrichtung (7) des bahnförmigen Trägermaterials (2) gesehen, die von dem Trägermaterial (2) mitgerissene Luft vor der Benetzungslinie (4) durch eine mindestens zwei Bürstenreihen (6a, 6b) umfassende Konstruktion mit auf dem Trägermaterial (2) aufliegenden Borstenhaaren (11) vom bahnförmigen Trägermaterial (2) abgestreift und durch eine Luftabsaugvorrichtung (5) abgesaugt wird, wobei die Luftabsaugvorrichtung (5) zwischen den mindestens zwei Bürstenreihen (6a, 6b) integriert ist.

2. Vorhangbeschichtungsverfahren nach Anspruch 1, **dadurch gekennzeichnet, daß** die vom dem Trägermaterial (2) mitgerissene Luft stetig abgeführt wird.

3. Vorhangbeschichtungsverfahren nach einem der Ansprüche 1 oder 2, **dadurch gekennzeichnet, daß** die mitgerissene Luft auf der vollen Breite des bahnförmigen Trägermaterials (2) abgeführt wird.

4. Vorhangbeschichtungsverfahren nach einem der Ansprüche 1 bis 3, **dadurch gekennzeichnet, daß** das bahnförmige Trägermaterial (2) eine wärmeempfindliche Aufzeichnungsschicht enthält.

5. Vorhangbeschichtungsverfahren nach einem der Ansprüche 1 bis 3, **dadurch gekennzeichnet, daß** das bahnförmige Trägermaterial (2) eine druckempfindliche Aufzeichnungsschicht enthält.

6. Vorhangbeschichtungsverfahren nach einem der Ansprüche 1 bis 5, **dadurch gekennzeichnet, daß** das bahnförmige Trägermaterial (2) mit einer Geschwindigkeit von über 500 m/min bewegt wird.

7. Vorhangbeschichtungsverfahren nach einem der Ansprüche 1 bis 6, **dadurch gekennzeichnet, daß** das bahnförmige Trägermaterial (2) mit einer Geschwindigkeit von über 800 m/min bewegt wird.

8. Vorrichtung für das Vorhangbeschichtungsverfahren, bei dem ein frei fallender Flüssigkeitsvorhang aus mindestens einer Lage auf ein kontinuierlich bewegtes bahnförmiges Trägermaterial aufgetragen wird, **dadurch gekennzeichnet, daß**, in Bewegungsrichtung (7) des bahnförmigen Trägermaterials (2) gesehen, vor der Benetzungslinie (4) eine mindestens zwei Bürstenreihen (6a, 6b) umfassende Konstruktion angeordnet ist, deren Bürstenreihen (6a, 6b) Borstenhaare (11) besitzen, die zur Auflage auf das bahnförmige Trägermaterial (2) vorgesehen sind, und wobei die Konstruktion eine Luftabsaugvorrichtung (5) umfaßt, die zwischen die Bürstenreihen (6a, 6b) integriert ist.

9. Vorrichtung nach Anspruch 8, **dadurch gekennzeichnet, daß** sich die Bürstenkonstruktion mindestens über die volle Breite des bahnförmigen Trägermaterials (2) ausdehnt.

10. Vorrichtung nach einem der Ansprüche 8 oder 9, **dadurch gekennzeichnet, daß** die Saugleistung der Luftabsaugvorrichtung (5) steuerbar ist.

11. Vorrichtung nach einem der Ansprüche 8 bis 10, **dadurch gekennzeichnet, daß**, in Bewegungsrichtung (7) des Trägermaterials (2) gesehen, die Borstenhaare (11) der letzten Bürstenreihe (6b) in einer Entfernung (8) von maximal 80 mm zur Benetzungslinie (4) angeordnet sind.

12. Vorrichtung nach einem der Ansprüche 8 bis 11, **dadurch gekennzeichnet, daß**, in Bewegungsrichtung (7) des Trägermaterials (2) gesehen, die Borstenhaare (11) der letzten Bürstenreihe (6b) in einer Entfernung (8) von maximal 30 mm zur Benetzungslinie (4) angeordnet sind.

13. Vorrichtung nach einem der Ansprüche 8 bis 12, **dadurch gekennzeichnet, daß** die Bürstenreihen (6a, 6b) gemessen an der Unterkante der Borstenhalter (10a, 10b) eine jeweilige Dicke (9a, 9b) in einem Bereich zwischen 1 und 15 mm aufweisen.

14. Vorrichtung nach einem der Ansprüche 8 bis 13, **dadurch gekennzeichnet, daß** die Bürstenreihen (6a, 6b) gemessen an der Unterkante der Borstenhalter (10a, 10b) eine jeweilige Dicke (9a, 9b) in einem Bereich zwischen 3 und 8 mm aufweisen.

15. Vorrichtung nach einem der Ansprüche 8 bis 14, **dadurch gekennzeichnet, daß** die Borstenhaare (11) der Bürstenreihen (6a, 6b) eine freie Länge (12) zwischen Borstenhalter (10a, 10b) und bahnförmigem Trägermaterial (2) von maximal 80 mm und nicht weniger als 10 mm haben.

16. Vorrichtung nach einem der Ansprüche 8 bis 15, **dadurch gekennzeichnet, daß** die Borstenhaare (11) der Bürstenreihen (6a, 6b) eine freie Länge (12) zwischen Borstenhalter (10a, 10b) und bahnförmigem Trägermaterial (2) von maximal 30 mm und nicht weniger als 10 mm haben.

17. Vorrichtung nach einem der Ansprüche 8 bis 16, **dadurch gekennzeichnet, daß** die Bürstenreihen (6a, 6b) Borstenhaare (11) umfassen, die aus synthetischem Material sind.

18. Vorrichtung nach einem der Ansprüche 8 bis 17, **dadurch gekennzeichnet, daß** die Bürstenreihen (6a, 6b) Borstenhaare (11) umfassen, die aus Polyamid bestehen.

19. Vorrichtung nach einem der Ansprüche 8 bis 18, **dadurch gekennzeichnet, daß** die Borstenhaare (11) der Bürstenreihen (6a, 6b) eine maximale Dicke von 0,2 mm haben.

20. Vorrichtung nach einem der Ansprüche 8 bis 19, **dadurch gekennzeichnet, daß** die Borstenhaare (11) der Bürstenreihen (6a, 6b) eine maximale Dicke von 0,1 mm haben.

21. Vorrichtung nach einem der Ansprüche 8 bis 20, **dadurch gekennzeichnet, daß** die Borstenhaare (11) der Bürstenreihen (6a, 6b) einen Abstand (13) zueinander von maximal 100 mm, gemessen in Höhe der Oberfläche des Trägermaterials (2), haben.

22. Vorrichtung nach einem der Ansprüche 8 bis 21, **dadurch gekennzeichnet, daß** die Borstenhaare (11) der Bürstenreihen (6a, 6b) einen Abstand (13) zueinander von maximal 30 mm, gemessen in Höhe der Oberfläche des Trägermaterials (2), haben.

23. Vorrichtung nach einem der Ansprüche 8 bis 22, **dadurch gekennzeichnet, daß**, in Bewegungsrichtung (7) des Trägermaterials (2) gesehen, hinter der letzten Bürstenreihe (6b) eine Schmutzfanglippe (14) angeordnet ist, die sich mindestens über die volle Breite des bahnförmigen Trägermaterials (2) ausdehnt.

24. Vorrichtung nach Anspruch 23, **dadurch gekennzeichnet, daß** die Schmutzfanglippe (14) aus Metall oder Kunststoff besteht.

25. Vorrichtung nach einem der Ansprüche 23 oder 24, **dadurch gekennzeichnet, daß** der Abstand (15) der Schmutzfanglippe (14) zum bahnförmigen Trägermaterial (2) in einem Bereich zwischen 0,5 und 2 mm liegt.

26. Vorrichtung nach einem der Ansprüche 8 bis 25, **dadurch gekennzeichnet, daß** die aus den Borstenhaltern (10a, 10b) und Führungsschienen (16a, 16b) bestehenden Bürstenköpfe einzeln austauschbar sind.

27. Vorrichtung nach einem der Ansprüche 8 bis 26, **dadurch gekennzeichnet, daß** die Bürstenreihen (6a, 6b) in einem Winkel α von -30° bis + 10°, gemessen von der Senkrechten zum bahnförmigen Trägermaterial (2), ausgerichtet sind.

## Claims

1. A curtain coating method, in which a freely falling liquid curtain comprising at least one layer is applied to a continuously moving web-form base material, **characterised in that**, looking in the direction of movement (7) of the web-form base material (2), the air entrained by the base material (2) is wiped from the web-form base material (2) upstream of the wetting line (4) by a structure comprising at least two rows of brushes (6a, 6b) having bristles (11) resting on the base material (2), and is extracted by an air-suctioning device (5), the air-suctioning device (5) being integrated between the at least two rows of brushes (6a, 6b).

2. A curtain coating method according to claim 1, **characterised in that** the air entrained by the base material (2) is removed continuously.

3. A curtain coating method according to claim 1 or 2, **characterised in that** the entrained air is removed over the full width of the web-form base material (2).

4. A curtain coating method according to any one of claims 1 to 3, **characterised in that** the web-form base material (2) contains a heat-sensitive recording layer.

5. A curtain coating method according to any one of claims 1 to 3, **characterised in that** the web-form base material (2) contains a pressure-sensitive recording layer.

6. A curtain coating method according to any one of claims 1 to 5, **characterised in that** the web-form base material (2) is moved at a speed of more than 500 m/min.

7. A curtain coating method according to any one of claims 1 to 6, **characterised in that** the web-form base material (2) is moved at a speed of more than 800 m/min.

8. An apparatus for the curtain coating method, in which a freely falling liquid curtain comprising at least one layer is applied to a continuously moving web-form base material, **characterised in that**, looking in the direction of movement (7) of the web-form base material (2), a structure comprising at least two rows of brushes (6a, 6b) is arranged upstream of the wetting line (4), the rows of brushes (6a, 6b) of the structure having bristles (11) that are intended to rest on the base material (2), and wherein the structure includes an air-suctioning device (5), which is integrated between the rows of brushes (6a, 6b).

9. An apparatus according to claim 8, **characterised in that** the brush structure extends at least across the full width of the web-form base material (2).

10. An apparatus according to claim 8 or 9, **characterised in that** the suction efficiency of the air-suctioning device (5) is controllable.

11. An apparatus according to any one of claims 8 to 10, **characterised in that**, looking in the direction of movement (7) of the base material (2), the bristles (11) of the last row of brushes (6b) are arranged at a distance (8) of at most 80 mm from the wetting line (4).

12. An apparatus according to any one of claims 8 to 11, **characterised in that**, looking in the direction of movement (7) of the base material, the bristles (11) of the last row of brushes (6b) are arranged at a distance (8) of at most 30 mm from the wetting line (4).

13. An apparatus according to any one of claims 8 to 12, **characterised in that** the rows of brushes (6a, 6b) have a respective thickness (9a, 9b), measured at the lower edge of the brush holders (10a, 10b), ranging between 1 and 15 mm.

14. An apparatus according to any one of claims 8 to 13, **characterised in that** the rows of brushes (6a, 6b) have a respective thickness (9a, 9b), measured at the lower edge of the brush holders (10a, 10b), ranging between 3 and 8 mm.

15. An apparatus according to any one of claims 8 to 14, **characterised in that** the bristles (11) of the rows of brushes (6a, 6b) have a free length (12) between brush holder (10a, 10b) and web-form base material (2) of at most 80 mm and not less than 10 mm.

16. An apparatus according to any one of claims 8 to 15, **characterised in that** the bristles (11) of the rows of brushes (6a, 6b) have a free length (12) between brush holder (10a, 10b) and web-form base material (2) of at most 30 mm and not less than 10 mm.

17. An apparatus according to any one of claims 8 to 16, **characterised in that** that the rows of brushes (6a, 6b) comprise bristles (11) of synthetic material.

18. An apparatus according to any one of claims 8 to 17, **characterised in that** the rows of brushes (6a, 6b) comprise bristles (11) of polyamide.

19. An apparatus according to any one of claims 8 to 18, **characterised in that** the bristles (11) of the rows of brushes (6a, 6b) have a maximum thickness of 0.2 mm.

20. An apparatus according to any one of claims 8 to 19, **characterised in that** the bristles (11) of the rows of brushes (6a, 6b) have a maximum thickness of 0.1 mm.

21. An apparatus according to any one of claims 8 to 20, **characterised in that** the bristles (11) of the rows of brushes (6a, 6b) have a mutual spacing (13) of at most 100 mm, measured at the level of the surface of the base material (2).

22. An apparatus according to any one of claims 8 to 21, **characterised in that** the bristles (11) of the rows of brushes (6a, 6b) have a mutual spacing (13) of at most 30 mm, measured at the level of the surface of the base material (2).

23. An apparatus according to any one of claims 8 to 22, **characterised in that**, looking in the direction of movement (7) of the base material (2), a dirt-entrapment lip (14) is arranged downstream of the last row of brushes (6b), which dirt-entrapment lip (14) extends at least across the full width of the web-form base material (2).

24. An apparatus according to claim 23, **characterised in that** the dirt-entrapment lip (14) comprises metal or plastics material.

25. An apparatus according to claim 23 or 24, **characterised in that** the spacing (15) of the dirt-entrapment lip (14) from the web-form base material (2) is in a range between 0.5 and 2 mm.

26. An apparatus according to any one of claims 8 to 25, **characterised in that** the brush heads comprising the bristle holders (10a, 10b) and guide rails (16a, 16b) are individually exchangeable.

27. An apparatus according to any one of claims 8 to 26, **characterised in that** the rows of brushes (6a, 6b) are aligned at an angle α of -30° to +10°, measured from the vertical to the web-form carrier material (2).

## Revendications

1. Procédé d'enduction en rideau, dans lequel un rideau de liquide tombant librement est formé d'au moins une couche est déposé sur un matériau de support en forme de bande qui se déplace continûment, **caractérisé en ce que** vu dans la direction de déplacement (7) du matériau de support en forme de bande (2), l'air entraîné conjointement par le matériau de support (2) est évacué du matériau de support en forme de bande (2), en avant de la ligne de mouillage (4) par une structure comportant au moins deux rangées de brosses (6a, 6b) et comportant des poils (11) appliqués sur le matériau de support (1) et est aspiré par un dispositif d'aspiration d'air (5), le dispositif d'aspiration d'air (5) étant intégré entre les au moins deux rangées de brosses (6a, 6b).

2. Procédé d'enduction en rideau selon la revendication 1, **caractérisé en ce que** l'air entraîné conjointement par le matériau de support (2) est évacué continûment.

3. Procédé d'enduction en rideau selon l'une des revendications 1 ou 2, **caractérisé en ce que** l'air entraîné conjointement est évacué sur toute la largeur du matériau de support (2) en forme de bande.

4. Procédé d'enduction en rideau selon l'une des revendications 1 à 3, **caractérisé en ce que** le matériau de support en forme de bande (2) contient une couche d'enregistrement sensible à la chaleur.

5. Procédé d'enduction en rideau selon l'une des revendications 1 à 3, **caractérisé en ce que** le matériau de support en forme de bande (2) contient une couche d'enregistrement sensible à la pression.

6. Procédé d'enduction en rideau selon l'une des revendications 1 à 5, **caractérisé en ce que** le matériau de support en forme de bande (2) est déplacé à une vitesse dépassant 500 m/mn.

7. Procédé d'enduction en rideau selon l'une des revendications 1 à 6, **caractérisé en ce que** le matériau de support en forme de bande (2) est déplacé avec une vitesse supérieure à 800 m/mn.

8. Dispositif pour le procédé d'enduction en rideau, selon lequel un rideau de liquide tombant librement est formé d'au moins une couche et déposé sur un matériau de support en forme de bande qui se déplace continûment, **caractérisé en ce que** vu dans la direction de déplacement (7) du matériau de support en forme de bande (2), en avant de la ligne de mouillage (4) est disposée une structure comportant au moins deux rangées de brosses (6a, 6b) et dont les rangées de brosses (6a, 6b) possèdent des poils (11) qui sont destinés à s'appliquer sur le matériau de support (2) en forme de bande, et dans lequel la structure comprend un dispositif d'aspiration d'air (5) qui est intégré entre les rangées de brosses (6a, 6b).

9. Dispositif selon la revendication 8, **caractérisé en ce que** la structure de brosses s'étend au moins sur toute la largeur du matériau en forme de bande (2).

10. Dispositif selon l'une des revendications 8 ou 9, **caractérisé en ce que** la puissance d'aspiration du dispositif d'aspiration d'air (5) est commandable.

11. Dispositif selon l'une des revendications 8 à 10, **caractérisé en ce que**, vu dans la direction de déplacement (7) du matériau de support (2), les poils (11) de la dernière rangée de brosses (6b) sont disposés avec un éloignement (8) égal au maximum à 80 mm par rapport à la ligne de mouillage (4).

12. Dispositif selon l'une des revendications 8 à 11, **caractérisé en ce que**, vu dans la direction de déplacement (7) du matériau de support (2), les poils (11) de la dernière rangée de brosses (6b) sont disposés à une distance (8) de la ligne de mouillage (4) égale au maximum à 30 mm.

13. Dispositif selon l'une des revendications 8 à 12, **caractérisé en ce que** les rangées de brosses (6a, 6b) possèdent une épaisseur respective (9a, 9b) mesurée au niveau du bord inférieur des dispositifs (10a, 10b) de retenue des poils, dans une zone comprise entre 1 et 15 mm.

14. Dispositif selon l'une des revendications 8 à 13, **caractérisé en ce que** les rangées de brosses (6a, 6b) possèdent une épaisseur respective (9a, 9b) mesurée au niveau du bord inférieur des dispositifs (10a, 10b) de retenue des poils, dans une zone comprise entre 3 et 8 mm.

15. Dispositif selon l'une des revendications 8 à 14, **caractérisé en ce que** les poils (11) des rangées de brosses (6a, 6b) possèdent une longueur libre (12) entre les dispositifs (10a, 10b) de retenue des brosses et le matériau de support en forme de bande (2), qui est égale au maximum à 80 mm et n'est pas inférieure à 10 mm.

16. Dispositif selon l'une des revendications 8 à 15, **caractérisé en ce que** les poils (11) des rangées de brosses (6a, 6b) possèdent une longueur libre (12) entre les dispositifs (10a, 10b) de retenue des brosses et le matériau de support en forme de bande, qui est égal au maximum à 30 mm et n'est pas inférieur à 10 mm.

17. Dispositif selon l'une des revendications 8 à 16, **caractérisé en ce que** les rangées de brosses (6a, 6b) comprennent des poils de brosse (11) qui sont réalisés en un matériau synthétique.

18. Dispositif selon l'une des revendications 8 à 17, **caractérisé en ce que** les rangées de brosses (6a, 6b) comprennent des poils de brosse (11), qui sont réalisés en polyamide.

19. Dispositif selon l'une des revendications 8 à 18, **caractérisé en ce que** les poils (11) des rangées de brosses (6a, 6b) possèdent une épaisseur maximale de 0,2 mm.

20. Dispositif selon l'une des revendications 8 à 19, **caractérisé en ce que** les poils (11) des rangées de brosses (6a, 6b) possèdent une épaisseur maximale de 0,1 mm.

21. Dispositif selon l'une des revendications 8 à 20, **caractérisé en ce que** les poils (11) des rangées de brosses (6a, 6b) sont séparés les uns des autres par une distance (13) égale au maximum à 100 mm, mesurée à hauteur de la surface du matériau de support (2).

22. Dispositif selon l'une des revendications 8 à 21, **caractérisé en ce que** les poils (11) des brosses des rangées de brosses (6a, 6b) sont séparés les uns des autres par une distance (13) égale au maximum à 30 mm, mesurée à hauteur de la surface du matériau de support (2).

23. Dispositif selon l'une des revendications 8 à 22, **caractérisé en ce que**, vu dans la direction de déplacement (7) du matériau de support (2), en arrière de la dernière rangée de brosses (6b) est disposée une lèvre (14) de captage de la saleté, qui s'étend au moins sur toute la largeur du matériau de support en forme de bande (2).

24. Dispositif selon la revendication 23, **caractérisé en ce que** la lèvre (14) de captage de la saleté est réalisée en un métal ou en une matière plastique.

25. Dispositif selon l'une des revendications 23 ou 24, **caractérisé en ce que** la distance (15) entre la lèvre (14) de captage de la saleté et le matériau de support en forme de bande (2) se situe dans une gamme entre 0,5 et 2 mm.

26. Dispositif selon l'une des revendications 8 à 25, **caractérisé en ce que** les têtes des brosses, constituées par des dispositifs (10a, 10b) de retenue des poils et des rails de guidage (16a, 16b) sont individuellement interchangeables.

27. Dispositif selon l'une des revendications 8 à 26, **caractérisé en ce que** les rangées de brosses (6a, 6b) sont orientées par rapport du matériau de support en forme bande (2), en faisant un angle α compris entre -30° et +10°, mesuré par rapport à la verticale.
